# EUROPÄISCHE PATENTSCHRIFT

(11) **EP 0 295 450 B1**
(45) Veröffentlichungstag und Bekanntmachung des Hinweises auf die Patenterteilung: **05.01.1994**
(21) Anmeldenummer: 88108015.4
(22) Anmeldetag: 19.05.1988
(51) Int. Cl.: B41F 33/00, B41F 21/00

(54) **Prozessorgesteuerte Dateneingabe- und -ausgabeeinrichtung**
Processor-controlled input and output device
Dispositif d'entrée et de sortie de données commandé par un processeur

(30) Priorität: 19.06.1987 DE 3720272
(43) Veröffentlichungstag der Anmeldung: 21.12.1988
(73) Patentinhaber: Heidelberger Druckmaschinen Aktiengesellschaft, D-69019 Heidelberg (DE)
(72) Erfinder: Hauck, Dieter, D-6930 Eberbach (DE); Rehberger, Jürgen, D-6901 Dossenheim (DE)
(74) Vertreter: Stoltenberg, Heinz-Herbert Baldo

(56) Entgegenhaltungen:
- EP-A- 0 160 167
- EP-A- 0 240 950
- WO-A-88/03091
- DE-A- 3 530 035
- GB-A- 1 294 640
- GB-A- 1 309 335
- GB-A- 2 166 235

## Beschreibung

Die Erfindung betrifft eine Einrichtung zur prozeßgesteuerten Dateneingabe und Datenausgabe an einer Druckmaschine.

Aus der Druckmaschinentechnik ist es bei Bogenrotationsdruckmaschinen bekannt, den von einem in einer Längsnut eines bogenführenden Zylinders der Rotationsdruckmaschine angeordneten Greifersystem erfaßten Bogen hinsichtlich seiner Lage bei der übernahme relativ zur Winkelstellung des Zylinders zu überwachen. Diese überwachung erfolgt mit einer die Bogenvorder- und/oder Hinterkante abtastenden Erfassungseinrichtung. Stellt sich eine über einen vorgegebenen Toleranzrahmen hinausgehende Abweichung zwischen Bogenübernahmezeitpunkt und Winkelstellung des Zylinders ein, so verändert der Bogen gegenüber der Normallage seine Stellung auf dem Zylinder, was den Druckprozeß negativ beeinflussen kann. Ist diese Lageänderung bekannt, so kann sie den nachfolgenden Bearbeitungsstationen zugeleitet werden, die entsprechende Gegenmaßnahmen ergreifen.

Die Abtastung des Bogens fuhrt bei der Erfassungseinrichtung zur Ausgabe von Daten, wobei insbesondere vorgesehen sein kann, daß bei dem Nichtvorhandensein eines Bogens gegenüber der Erfassung eines Bogens eine Datenänderung erfolgt. Die Reaktion auf eine derartige Datenänderung ist üblicherweise von der Reaktionszeit des Prozessors abhängig. So werden Eingangsdatenänderungen normalerweise durch sogenannte Polling-Abfrage des Einganges oder der Eingänge durch den Prozessor erkannt. Soll nun der Datenänderung im Änderungszeitpunkt eine Stellungsinformation des bogenführenden Zylinders zugeordnet werden, so sind die beispielsweise von einem mit dem bogenführenden Zylinder mitlaufenden Signalgeber stammenden, im Änderungszeitpunkt vorliegenden Daten der Dateneingabe- und -ausgabeeinrichtung zusammen mit der Datenänderung zuzuführen und dort momentan zu verarbeiten. Die Ausgabe einer Datenänderung erfolgt ebenfalls durch Polllng-Abfrage.

Zur Erzielung einer hohen Genauigkeit hinsichtlich der Zuordnung von Bogenübernahmezeitpunkt und Zylinderstellung, oder wenn mehrere Ein- bzw. Ausgaben von Daten kurz aufeinanderfolgend erforderlich sind, reicht die Reaktionszeit des Prozessors bei schnelldrehenden Rotationsmaschinen nicht aus.

Um die Reaktionszeit auf derartige Eingabe- bzw. Ausgabeänderungen der Daten zu verkurzen, ist es bekannt, Alarmeingänge, sogenannte Interrupts, zu verwenden. Diese Interrupts sind jedoch nicht immer für die gewünschten Anforderungen freigegeben oder können durch weitere, höher priorisierte Interrupts unterbrochen werden. Insofern liegt hier eine unbefriedigende Problemlösung vor.

Eine mögliche, jedoch teure Alternative ist der Einsatz mehrerer Prozessoren.

Aus der WO-A 88 03 091, die der EP-A 02 88 550 entspricht, ist eine Einrichtung zur Steuerung des Schnittregisters in einer Rollenrotationsdruckmaschine bekannt geworden. Die Meßdaten eines Scanners, der die laufende Bahn abtastet, werden den jeweiligen Winkelstellungen der Druckmaschine zugeordnet. Treten Abweichungen zwischen den gemessenen Scannerdaten und den entsprechenden abgespeicherten Meßdaten auf, so wird ein Einstellmechanismus aktiviert, der das Schnittregister optimiert.

Die WO-A 88 03 091 ist Stand der Technik nach Artikel 54(3) EPÜ für alle benannten Vertragsstaaten. Diese Entgegenhaltung zeigt nicht, daß der Ausgabespeicher analog zum Eingangsspeicher organisiert ist, d. h., die Ausgabe erfolgt nicht synchronisiert mit dem Druckprozeß.

Aus der DE 35 30 035 A1 ist eine Einrichtung zur Registerkontrolle und zur Registerverstellung in einer Bogendruckmaschine bekannt geworden. Auch hier wird lediglich auf eine winkelsynchrone Dateneingabe geachtet, wobei die Eingabedaten durch Vergleich mit vorgegebenen Solldaten zur Kontrolle bzw. zur Verstellung des Registers herangezogen werden. Während die Eingabedaten in Abhängigkeit von der jeweiligen Winkelstellung der Druckmaschine erfaßt und abgespeichert werden, erfolgt die Datenausgabe völlig unabhängig von der Winkelstellung der Druckmaschine, - der Regelprozeß wird beendet, wenn die Istwerte mit den Sollwerten übereinstimmen.

Der Erfindung liegt daher die Aufgabe zugrunde, eine prozessorgesteuerte Dateneingabe- und -ausgabeeinrichtung zu schaffen, die bei einfachem, preiswertem Aufbau Datenänderungen sicher und genau erfaßt und eine winkelsynchrone Datenausgabe erlaubt.

Diese Aufgabe wird durch den kennzeichnenden Teil des Hauptanspruches gelöst.

Erfindungsgemäß adressiert die Signalgeberinformation somit eine bestimmte Anzahl von Speicherplätzen des Eingabespeichers, so daß beispielsweise bestimmten Stellungen eines den Signalgeber beaufschlagenden Elements jeweils eine Adresse zukommt. Jeder Adresse ist ein Speicherplatz zugeordnet, der z. B. acht Bit umfaßt. Somit werden die bei den bestimmten Stellungen des Elementes anliegenden Daten (Eingabedaten) in den Eingabespeicher unter der jeweils zugehörigen Adresse eingelesen.

Soll die Datenerfassung über mehrere Umdrehungen des Elementes durchgeführt werden, kann gemäß einer vorteilhaften Weiterbildung der erfindungsgemäßen Einrichtung eine bestimmte Stellung mehreren Adressen zugeordnet sein, d. h, gleiche Winkelstellungen mehrerer Umdrehungen erhalten jeweils eine andere Adresse.

Die Ausgabe der Daten erfolgt erfindungsgemäß in entsprechend umgekehrter Weise. Mithin stellt der Speicherinhalt zusammen mit der Adreßinformation ein genaues Bild des abgelaufenen Prozesses dar. Handelt es sich bei dem Element beispielsweise um den obengenannten bogenführenden Zylinder der Rotationsdruckmaschine und bei dem Signalgeber um einen Inkrementalgeber, so wird der gewählten Winkelstellungen des Zylinders über die Adreßinformation jeweils ein Speicherplatz zugewiesen, der beispielsweise auf "0"-Potential liegt, wenn die Erfassungseinrichtung keinen von dem Greifersystem des Zylinders erfaßten Bogen registriert und den Zustand "1" annimmt, sobald die Erfassungseinrichtung die Bogenvorder- und/oder Hinterkante eines eingezogenen Bogens ermittelt. Diese Daten und Informationen stehen solange zur Verfügung, bis sie nach Ablauf einer gewissen Zeit wieder gelöscht werden, so daß der Prozessor ihre Bearbeitung über einen längeren Zeitraum verschieben oder verteilen kann. Die Änderung der Daten, beispielsweise der übergang "0" auf "1" kann je nach Feinheit der unterteilten Winkelschritte genau bestimmt werden. Beispielsweise ist es möglich, für jeden Gradschritt bei der Drehung des Zylinders einen Speicherplatz zu belegen. Noch feiner wird die Unterteilung, wenn jedem Zehntelgrad eine Adreßinformation zukommt. Wird beispielsweise nur eine Speicherzelle pro 1/10° benötigt, so ergeben sich:

$\text{360° * 10 = 3600 Takte = 3600 Speicherzellen.}$

Erfindungsgemäß ist eine Geber-Adreß-Umsetzschaltung vorgesehen, die mindestens einen am Signalgeber angeschlossenen Zähler aufweist, wobei der Zählerstand die Adreßinformation bildet. Der Zähler zählt die von dem Signalgeber stammenden Signale über eine Teildrehung oder eine bzw. mehrere Umdrehungen des Zylinders. Darüber hinaus kann eine Logik-Schaltung vorgesehen sein, die aus den die Adreßinformation darstellenden Zählerständen und den Signalgebersignalen die Information zum Hoch- und Runterzählen des Zählers bildet. Ferner kann diese Logik-Schaltung Read- und Write-Signale erzeugen, die die Speicher zum Abspeichern von Eingangsdaten oder Ausgeben von Ausgangsdaten aktivieren.

Erfindungsgemäß ist eine den Bedruckstoff, insbesondere die Bogenkante, abtastende Erfassungseinrichtung vorgesehen, die die Eingabedaten liefert. Dabei kann die Anordnung so getroffen sein, daß die Erfassungseinrichtung einen optisch arbeitenden Abtastsensor aufweist. Dieser Sensor überwacht vorzugsweise den mit Greifern ausgestatteten Bogenübergabebereich des Zylinders, so daß ein von den Greifern erfaßter Bogen sofort von dem Abtastsensor aufgrund wechselnder Licht- bzw. Reflexionsbedingungen erfaßt wird. Die Eingabedaten können ein- oder mehrstellig sein.

Die gespeicherten Daten bezüglich einer zu bearbeitenden Zylinderstellung stehen über einen besonders langen Zeitraum zur Verfügung, wenn diese länger als eine Umdrehung des bogenführenden Zylinders speicher- bzw. auslesbar sind. Auch ist das Abspeichern über den Zeitraum einer Teildrehung des Zylinders denkbar. Der Prozessor wird insoweit entlastet, als er auf diese Daten, insbesondere Zustandsänderungen, nicht sofort zu reagieren braucht. Die Zuordnung der Daten zur Winkelstellung des Zylinders, kann durch die Adresse im Speicher auch nachträglich bzw. im voraus bestimmt werden. Besonders vorteilhaft ist es, wenn die im Speicher abgespeicherten, gradzahlmäßig und/oder zeitmäßig ältesten Daten von aktuellen Daten fortlaufend überschrieben werden. Die Anzahl der benötigten Speicherplätze ist somit von der gewünschten Speicherzeit und von dem Unterteilungsgrad der Drehwinkelstellungen des Zylinder abhängig. Je nach Einsatz kann der Speicher auch mehrere Ein- und/oder Ausgänge für entsprechende Daten aufweisen. Bei diesen Daten kann es sich um Informationen handeln, die nicht nur den Bogentransport sondern auch andere Prozeßparameter betreffen.

Ein einfacher Ausbau ergibt sich, wenn der Speicher aus mindestens einem RAM-Baustein mit Dual-Port-Logik oder aus mindestens einem Dual-Port-RAM besteht.

Wie schon erwähnt, kann es sich bei dem Signalgeber um einen durch den bogenführenden Zylinder betriebenen Inkrementalgeber handeln. Alternativ ist es jedoch auch möglich, als Signalgeber einen Zeitgeber einzusetzen.

Vorzugsweise kann die erfindungsgemäße Einrichtung als integrierte Schaltung aufgebaut sein.

Die Zeichnungen veranschaulichen die Erfindung anhand eines Ausführungsbeispiels und zwar zeigt:
- Fig. 1: eine schematische Ansicht eines bogenführenden Zylinders einer Bogenrotationsdruckmaschine mit Greifereinrichtung,
- Fig. 2: ein Flußdiagramm einer prozessorgesteuerten Eingabe- und Ausgabeeinrichtung.

Gemäß Fig. 1 besitzt der dort abgebildete, schematisch dargestellte Abschnitt einer Bogenrotationsdruckmaschine einen Zylinder 1, der während des Druckprozesses mit weiteren Zylindern 2, 3 zusammenwirkt. Der Zylinder 1 ist als bogenführender Zylinder ausgebildet, d. h., daß an ihm mit Hilfe eines Greifersystems ein tangential herangeführter Bogen 5 befestigt werden kann, der über einen bestimmten Drehwinkel mitgenommen und anschließend z. B. dem Zylinder 3 übergeben wird. Der Zylinder 1 der Fig. 1 ist von seinem Durchmesser her so gestaltet, daß er gleichzeitig zwei Bögen 5 aufnehmen kann. Zu diesem Zweck sind zwei Greifersysteme 4 vorhanden. Die Greifersysteme 4 liegen in Längsnuten des Zylinders 1 ein und werden über die Steuerung der Druckmaschine betätigt.

Für ein einwandfreies Druckergebnis ist es wichtig, daß die Aufnahme des Bogens 5 von dem Greifersystem 4 des Zylinders 1 jeweils in einer bestimmten Winkelstellung des Zylinders 1 erfolgt. Tritt eine Beschleunigung oder Verzögerung der Bogenzuführung ein, so wird die vorgegebene Winkelstellung verlassen, was gegebenenfalls bei der weiteren Bearbeitung des Bogens von den nachfolgenden Maschinenkomponenten berücksichtigt werden muß, um das Druckergebnis nicht zu beeinträchtigen. Aus diesem Grunde ist es notwendig, die genaue Winkelstellung des Zylinders 1 zu erfassen, sobald der Bogen 5 zugeführt wird. Hierzu ist eine nicht näher dargestellte Erfassungseinrichtung vorgesehen, die beispielsweise im Bereich des Greifersystems 4 innerhalb der Längsnut angeordnet ist und mittels eines optisch arbeitenden Abtastsensors die Bogenkante des zugeführten Bogens 5 abtastet. Wird nun jeweils die Winkelstellung des Zylinders 1 im Zeitpunkt der Bogenzuführung erfaßt, so kann beurteilt werden, ob die Bogenzuführung in der vorbestimmten Winkelstellung bzw. in einem zulässigen Toleranzbereich um diese Stellung erfolgt, oder ob eine Zuführung außerhalb des Toleranzbereiches stattfindet. Diese Erfassung wird von der in der Fig. 2 als Blockschaltbild dargestellten, erfindungsgemäßen prozessorgesteuerten Dateneingabe- und -ausgabeeinrichtung vorgenommen.

Die Fig. 2 zeigt eine Geber-Adreß-Umsetzschaltung 6, einen Eingabespeicher 7, einen Ausgabespeicher 8 und einen Prozessorbus 9. Die Geber-Adreß-Umsetzschaltung 6 ist an einen Signalgeber SG angeschlossen, der als Inkrementalgeber ausgebildet ist. Dieser Inkrementalgeber wird durch die Drehung des Zylinders 1 bewegt, so daß seine Ausgangssignale ein Maß für die Winkelstellung des Zylinders 1 darstellen. Die Verbindungsleitung zwischen dem Signalgeber SG und der Geber-Adreß-Umsetzschaltung 6 ist mit 10 gekennzeichnet. Bevorzugt besteht sie aus drei Einzelleitungen, wovon zwei für die Impulse des Inkrementalgebers vorgesehen sind und die verbleibende Einzelleitung pro Umdrehung des Signalgebers SG einen "0"-Impuls führt.

Ausgangsseitig sind an die Geber-Adreß-Umsetzschaltung 6 die Leitungen 10', 11 und 12 angeschlossen. Die Leitung 10' führt zum Read-Right-Anschluß RR des Ausgabespeichers 8 und die Leitung 11, die z. B. aus zwölf Einzelleitungen besteht, steht mit den Adreß-Right-Anschlüssen des Eingabespeichers 7 und des Ausgabespeichers 8 in Verbindung. Die Anzahl der Einzelleitungen richtet sich nach der Anzahl der benötigten Speicherplätze. Sind z. B. zwölf Einzelleitungen vorgesehen, so ergeben sich daraus 2¹² = 4096 Speicherplätze/Umdrehung. Die Leitung 12 ist an den Write-Right-Anschluß des Eingabespeichers 7 angeschlossen. Von dem Ausgabespeicher 8 geht eine Leitung 13 aus, die mit dem Data-Right-Out-Anschluß DRO in Verbindung steht. Zum Eingabespeicher 7 führt eine Leitung 14, die an den Data-Right-In-Anschluß DRI angeschlossen ist. Die Leitungen 13 und 14 bestehen bei einer 8-Bit-Speicherorganisation aus acht Einzelleitungen. Es können jedoch bei einer 16-Bit-Organisation auch 16 Einzelleitungen vorgesehen sein.

Der Prozessorbus 9 weist insgesamt vier Leitungen 15-18 auf, wovon die Leitung 15 zu den Read-Left-Anschlüssen RL, die Leitung 16 zu den Write-Left-Anschlüssen WL, die Leitung 17 zu den Data-Left-Anschlüssen DL und die Leitung 18 zu den Adreß-Left-Anschlüssen AL von Eingabespeicher 7 und Ausgabespeicher 8 führt. Die Leitung 17 besteht entsprechend der 8- bzw. 16-Bit-Organisation aus 8 bzw. 16 Einzelleitungen, so daß die Daten 8- bzw. 16-Bit-weise gelesen werden können. Entsprechend der vorstehenden Ausführungen besteht die Leitung 18 aus 12 Einzelleltungen.

Die so aufgebaute Dateneingabe- und ausgabeeinrichtung arbeitet folgendermaßen:
Die von dem Signalgeber kommenden Impulse werden über die Leitung 10 der Geber-Adreß-Umsetzschaltung 6 zugeführt. Diese besteht aus einer Anzahl von Zählerbausteinen und einer kleinen Logik. Die Zählerbausteine zählen die von dem Signalgeber kommenden Signale über eine oder mehrere Umdrehungen des Zylinder 1. Die so jeweils gebildeten Zählerstände in der Geber-Adreß-Umsetzschaltung 6 stellen eine Adreß-Information für den Eingabespeicher 7 und den Ausgabespeicher 8 dar, die diesen beiden Einheiten über die Leitung 11 und die Anschlüsse AR zugeführt wird. Ferner bildet die Logikschaltung Signale zum Abspeichern an der Leitung 12 (Write-Right-Anschluß WR des Eingabespeichers 7) und zum Ausgeben von Informationen an der Leitung 10' (Read-Right-Anschluß RR des Ausgabespeichers 8). Die abzuspeichernden Daten (Eingabedaten) werden über die Leitung 14 zum DRI-Anschluß des Eingabespeichers 7 geführt. Bei diesen Daten handelt es sich um die von der die Bogenkante des Bogens 5 abtastenden Erfassungseinrichtung abgegebenen Informationen.

Die auszugebenden Daten entstammen dem Ausgabespeicher 8, die der Leitung 13 über den DRO-Anschluß zugeführt werden.

Die von dem Signalgeber SG stammenden Signale werden von der Geber-Adreß-Umsetzschaltung 6 nun derart umgeformt und über die Leitung 11 den Adreß-Right-Anschlüssen von Eingabespeicher 7 und Ausgabespeicher 8 zugeführt, daß vorbestimmten Wlnkelstellungen des Zylinders 1 jeweils ein adressierter Speicherplatz in dem Eingabespeicher 7 und dem Ausgabespeicher 8 zugewiesen wird. Beispielsweise ist es möglich, jedem Winkelgrad einer oder mehrerer Umdrehungen des Zylinders 1 jeweils einen Speicherplatz zuzuordnen. Die Genauigkeit kann dadurch vergrößert werden, daß die verschiedenen Winkelstellungen noch feiner abgestuft, beispielsweise auf 1/10° verteilt werden. Dieses würde bedeuten, daß 360° * 10, also 3600 Speicherplätze zur Verfügung gestellt werden müssen. Über die Leitung 12 wird von der Geber-Adreß-Umsetzschaltung 6 eine Information zum Write-Right-Anschluß WR des Eingabespeichers 7 geleitet, die sicherstellt, daß ein an der Leitung 14 anliegendes Signal von der Erfassungseinrichtung in den Speicherplatz eingeschrieben wird, der der jeweiligen Winkelstellung des Zylinders 1 entspricht. Erfolgt beispielsweise die Zuführung des Bogens 5 in der Winkelstellung 30° des Zylinders 1 und ist eine 1/10°-Erfassung vorgesehen, so wird in die Speicherzellen, die den Winkelstellungen des Zylinders 1 kleiner 30° entsprechen eine "0" eingeschrieben. Wird die Winkelstellung 30° erreicht, so registriert der Abtastsensor der Erfassungseinrichtung die Bogenkante des zugeführten Bogens 5, was zur Abgabe eines Signales führt, der über die Leitung 14 dem Anschluß DRI des Eingabespeichers 7 zugeführt wird. Hierdurch wird der der Stellung 30° entsprechende Speicherplatz mit einem "1"-Signal beschrieben.

Das Ausgeben der in dem Ausgabespeicher 8 niedergelegten Daten erfolgt in entsprechender Weise über die an den Adreß-Right-Anschluß AR des Ausgabespeichers 8 angeschlossene Leitung 11 und über die Leitung 10', die zum Read-Right-Anschluß RR des Ausgabespeichers 8 führt. Die Ausgangssignale werden über den Anschluß DRO auf die Leitung 13 gegeben. Der nicht näher dargestellte Prozessor kann über den Prozessorbus 9 nun mit dem Eingabespeicher 7 und dem Ausgabespeicher 8 kommunizieren. Da der Speicherinhalt aufgrund der Adreßzuweisungen ein genaues Abbild der bei den jeweiligen Winkelstanden des Zylinders 1 vorliegenden Zustände hinsichtlich der Übernahme eines Bogens 5 darstellt und beispielsweise für den Zeitraum einer Teildrehung oder einer Umdrehung oder auch mehrerer Umdrehungen des Zylinders 1 zur Verfügung steht, hat der Prozessor hinreichend Zeit, auf eine Änderung der abgespeicherten Daten zu reagieren. Diese Änderung kann immer dann bewertet werden, wenn die Erfassungseinrichtung eine Bogenkante registriert. Eine Bewertung ist jedoch nicht zwingend. Sie kann je nach Betriebsfall vorgenommen werden. Es ist nicht mehr - wie im Stand der Technik - notwendig, auf Datenänderungen hinsichtlich der Eingangs- oder der Ausgangsseite sofort zu reagieren. Die Anwendung sogenannter Interrupts kann entfallen. Überdies ist es auch nicht erforderlich, mehrere Prozessoren einzusetzen.

Eine Möglichkeit, die Genauigkeit zu erhöhen, kann - wie schon beschrieben - darin bestehen, die Zahl der Speicherplätze für eine Erfassung in kleineren Winkelschritten der Stellungen des Zylinders 1 zu erhöhen. Insofern kann die Winkelstellung der Bogenübernahme sehr genau registriert werden. Vorzugsweise wird der Speicherinhalt nach einer gewissen Aufzeichnungsdauer (z. B. die Zeitspanne einer Umdrehung) kontinuierlich wieder überschrieben, wobei je nach Wahl der "Aufzeichnungslänge" der Prozessor auf eine Datenänderung mehr oder weniger schnell zu reagieren hat. Auch ist es möglich, nur einen Teil der Schaltung zu verwenden, indem z. B. nur die Eingabe von Daten oder aber nur die Ausgabe von Daten erfolgt. Überdies braucht nicht nur ein Eingang DRI oder ein Ausgang DRO vorgesehen sein, sondern es können mehrere derartige Anschlüsse für verschiedene Signale ausgebildet werden. Auch ist eine Verkleinerung nur eines Speichers möglich, der sowohl eine Datenein- als auch eine -ausgabe durchführt.

Ferner kann anstelle des Inkrementalgebers als Signalgeber auch ein Zeitgeber eingesetzt werden, der eine Zeitinformation für die erfindungsgemäße Schaltung liefert.

## Patentansprüche

1. Einrichtung zur prozessorgesteuerten Dateneingabe und Datenausgabe an einer Druckmaschine,
**dadurch gekennzeichnet,**
daß die Einrichtung aus einem Signalgeber (SG), einer Signalgeber-Adreß-Umsetzschaltung (6), die einen Zähler und einen Mikroprozessor enthalt, und aus einem Eingabespeicher (7) und einem Ausgabespeicher (8) besteht,
wobei der Signalgeber (SG) die Information über die Winkelstellung eines Zylinders (1) der Druckmaschine liefert,
wobei der Zähler der Signalgeber-Adreß-Umsetzschaltung (6) an den Signalgeber (SG) angeschlossen ist,
wobei der Zahlerstand des Zählers die Adreßinformation (AR) für den Eingabespeicher (7) und den Ausgabespeicher (8) liefert,
wobei die Signalgeber-Adreß-Umsetzschaltung (6) die digitalen Eingabedaten (DRI) insbesondere einer den Bedruckstoff abtastenden Erfassungseinrichtung in den Eingabespeicher (7) unter der entsprechenden Adreßinformation (AR) speichert und
wobei die Signalgeber-Adreß-Umsetzschaltung (6) die digitalen Ausgabedaten bei Vorliegen der entsprechenden Adreßinformation (AR) aus dem Ausgabespeicher (8) ausliest.

2. Einrichtung nach einem oder mehreren der vorhergehenden Ansprüche,
**dadurch gekennzeichnet,**
daß die Eingabedaten (DRI) ein- oder mehrstellig sind.

3. Einrichtung nach einem oder mehreren der vorhergehenden Ansprüche,
**dadurch gekennzeichnet,**
daß die Erfassungseinrichtung einen optisch arbeitenden Abtastsensor aufweist.

4. Einrichtung nach einem oder mehreren der vorhergehenden Ansprüche,
**dadurch gekennzeichnet,**
daß die Kapazität des Speichers (7, 8) derart groß ist, daß die bei einer Teilumdrehung, einer oder mehr als einer Umdrehung des bogenführenden Zylinders (1) anfallenden, vorgegebenen Winkelschritten zugeordneten Daten (DRI, DRO) speicher- bzw. auslesbar sind.

5. Einrichtung nach einem oder mehreren der vorhergehenden Ansprüche,
**dadurch gekennzeichnet,**
daß die im Speicher (7, 8) abgespeicherten gradzahlmäßig und/oder zeitmäßig ältesten Daten (DRI, DRO) von aktuellen Daten (DRI, DRO) fortlaufend überschrieben werden.

6. Einrichtung nach einem oder mehreren der vorhergehenden Ansprüche,
**dadurch gekennzeichnet,**
daß der Speicher mehrere Ein- und/oder Ausgänge für die Daten (DRI,DRO) aufweist.

7. Einrichtung nach einem oder mehreren der vorhergehenden Ansprüche,
**dadurch gekennzeichnet,**
daß der Speicher (7, 8) aus mindestens einem RAM-Baustein mit Dual-Port-Logik oder aus mindestens einem Dual-Port-RAM besteht.

8. Einrichtung nach einem oder mehreren der vorhergehenden Ansprüche,
**dadurch gekennzeichnet,**
daß der Signalgeber (SG) ein durch den bogenführenden Zylinder (1) betriebener Inkrementalgeber ist.

9. Einrichtung nach einem oder mehreren der vorhergehenden Ansprüche 1 bis 7,
**dadurch gekennzeichnet,**
daß der Signalgeber (SG) ein Zeitgeber ist.

10. Einrichtung nach einem oder mehreren der vorhergehenden Ansprüche,
**gekennzeichnet durch**
den Aufbau als integrierte Schaltung.

## Claims

1. Device for process-controlled data input and data output on a printing machine, characterized in that the device comprises a signal transmitter (SG), a signal-transmitter address conversion circuit (6), which includes a counter and a microprocessor, and comprises an input memory (7) and an output memory (8), the signal transmitter (SG) supplying the information on the angular position of a cylinder (1) of the printing machine, the counter of the signal-transmitter address conversion circuit (6) being connected to the signal transmitter (SG), the counter reading of the counter supplying the address information (AR) for the input memory (7) and the output memory (8), the signal-transmitter address conversion circuit (6) storing the digital input data (DRI), in particular of a sensing device scanning the print material, in the input memory (7) under the corresponding address information (AR) and the signal-transmitter address conversion circuit (6) reading out the digital output data from the output memory (8) when the corresponding address information (AR) is available.

2. Device according to Claim 1, characterized in that the input data (DRI) are single-digit or multi-digit.

3. Device according to one or more of the preceding claims, characterized in that the sensing device has an optically operating scanning sensor.

4. Device according to one or more of the preceding claims, characterized in that the capacity of the memory (7, 8) is large enough that the data (DRI, DRO) assigned to predetermined angular increments occurring upon a partial revolution, one revolution or more than one revolution of the sheet-guiding cylinder (1) can be stored or read out.

5. Device according to one or more of the preceding claims, characterized in that the oldest data (DRI, DRO) in terms of even numbers and/or in terms of time which are stored in the memory (7, 8) are progressively over-written by current data (DRI, DRO).

6. Device according to one or more of the preceding claims, characterized in that the memory has a plurality of inputs and/or outputs for the data (DRI, DRO).

7. Device according to one or more of the preceding claims, characterized in that the memory (7, 8) comprises at least one RAM module with dual-port logic or comprises at least one dual-port RAM.

8. Device according to one or more of the preceding claims, characterized in that the signal transmitter (SG) is an incremental transmitter operated by the sheet-guiding cylinder (1).

9. Device according to one or more of the preceding Claims 1 to 7, characterized in that the signal transmitter (SG) is a time-signal transmitter.

10. Device according to one or more of the preceding claims, characterized by the construction as integrated circuit.

## Revendications

1. Dispositif pour l'entrée et la sortie de données sous la commande d'un processeur sur une machine à imprimer,
caractérisé en ce que le dispositif est composé d'un transmetteur de signaux (SG), d'un circuit de conversion transmetteur de signaux-adresse (6) qui contient un compteur et un microprocesseur, ainsi que d'une mémoire d'entrée (7) et d'une mémoire de sortie (8),
le transmetteur de signaux (SG) fournissant une information relative à la position angulaire d'un cylindre (1) de la machine à imprimer,
le compteur du circuit de conversion transmetteur de signaux-adresse (6) étant raccordé au transmetteur de signaux (SG),
la position du compteur fournissant l'information d'adresse (AR) pour la mémoire d'entrée (7) et la mémoire de sortie (8),
le circuit de conversion transmetteur de signaux-adresse (6) mémorisant les données numériques d'entrée (DRI), en particulier d'un dispositif de détection explorant le support d'impression, dans la mémoire d'entrée (7) sous l'information d'adresse (AR) correspondante et
le circuit de conversion transmetteur de signaux-adresse (6) extrayant les données numériques de sortie de la mémoire de sortie (8) en cas d'application de l'information d'adresse (AR) correspondante.

2. Dispositif selon la revendication précédente, caractérisé en ce que les données d'entrée (DRI) sont à un ou plusieurs chiffres.

3. Dispositif selon une ou plusieurs des revendications précédentes, caractérisé en ce que le dispositif de détection comporte un capteur d'exploration fonctionnant par voie optique.

4. Dispositif selon une ou plusieurs des revendications précédentes, caractérisé en ce que la capacité de la mémoire (7, 8) est si grande que la totalité des données (DRI, DRO) coordonnées aux pas angulaires prédéterminés, exécutés pendant une rotation sur une partie d'un tour, ou pendant la rotation sur un ou plusieurs tours complets du cylindre (1) de transport de feuilles, puissent être mémorisées ou extraites de mémoire.

5. Dispositif selon une ou plusieurs des revendications précédentes, caractérisé en ce que les données (DRI, DRO) les plus anciennes, par le nombre de degrés et/ou dans le temps, mémorisées dans la mémoire (7, 8), sont couvertes continûment par des données actuelles (DRI, DRO) inscrites par-dessus.

6. Dispositif selon une ou plusieurs des revendications précédentes, caractérisé en ce que la mémoire présente plusieurs entrées et/ou sorties pour les données (DRI, DRO).

7. Dispositif selon une ou plusieurs des revendications précédentes, caractérisé en ce que la mémoire (7, 8) est formé d'au moins un composant de mémoire vive RAM avec une logique à double accès, ou d'au moins une mémoire vive RAM à double accès.

8. Dispositif selon une ou plusieurs des revendications précédentes, caractérisé en ce que le transmetteur de signaux (SG) est un transmetteur incrémentiel actionné par le cylindre (1) de transport de feuilles.

9. Dispositif selon une ou plusieurs des revendications 1 à 7 précédentes, caractérisé en ce que le transmetteur de signaux (SG) est une horloge ou un rythmeur.

10. Dispositif selon une ou plusieurs des revendications précédentes, caractérisé en ce qu'il est réalisé comme un circuit intégré.
